# EUROPÄISCHE PATENTSCHRIFT

(11) **EP 0 031 072 B1**
(45) Veröffentlichungstag und Bekanntmachung des Hinweises auf die Patenterteilung: **03.08.1983**
(21) Anmeldenummer: 80107759.5
(22) Anmeldetag: 09.12.1980
(51) Int. Cl.: E06B 3/28

(54) **Aufsetzfenster**
Secondary window
Survitrage

(30) Priorität: 10.12.1979 DE 2949623
(43) Veröffentlichungstag der Anmeldung: 01.07.1981
(73) Patentinhaber: Cramer, Gerhard, D-7121 Ingersheim (DE)
(72) Erfinder: Cramer, Gerhard, D-7121 Ingersheim (DE)
(74) Vertreter: Kastner, Hermann, Dipl.-Ing. Patentanwalt

## Beschreibung

Bei älteren Häusern haben die Fenster oft nur eine Einfachverglasung, deren Wärme- und Schalldämmwert sehr bescheiden ist. Zur Erhöhung vor allem des Wärmedämmwertes werden diese einfachverglasten Fenster in zunehmendem Maße mit Aufsetzfenstern versehen. Die meisten dieser Aufsetzfenster haben einen Grundrahmen, der am vorhandenen Fenster festgeschraubt wird, und mit dem mittels Scharnieren ein Flügelrahmen schwenkbar verbunden ist, der die zweite Glasscheibe aufnimmt, die zusammen mit der bereits vorhandenen Glasscheibe eine Doppelverglasung ergibt. Der Grundrahmen und der Flügelrahmen werden allgemein aus Leichtn-setall-Strangpreßprofilabschnitten hergestellt, die auf Gehrung geschnitten sind und mittels Eckverbindern zum fertigen Rahmen zusammengefügt werden.

Durch die schwenkbare Anordnung des Flügelrahmens am Grundrahmen wird einerseits zwar in erwünschter Weise das Säubern des Zwischenraumes zwischen den beiden Glasscheiben erleichtert, andererseits aber das Abdichten und vor allem das zuverlässige Schließen des Flügelrahmens am Grundrahmen erschwert. Zur Lösung dieser Probleme sind schon zahlreiche Vorschläge gemacht worden, denen aber immer noch Unzulänglichkeiten anhaften.

Bei einem bekannten Aufsetzfenster (DE-U-78 04 546) werden sowohl für den Grundrahmen wie auch für den Flügelrahmen je zwei unterschiedlich gestaltete StrangpreBprofile benötigt, nämlich eines für den mit den Scharnieren verbundenen Schenkel und eines für die übrigen drei Schenkel jedes der beiden Rahmen. Das verteuert die Herstellung der Profilabschnitte, ihre Lagerhaltung und den Zusammenbau der Rahmen. Außerdem liegen bei diesem bekannten Aufsetzfenster die Scharniere außen, so daß sie der Witterung und der Verschmutzung ungeschützt ausgesetzt sind und sie außerdem das Aussehen des Aufsetzfensters beeinträchtigen. Außerdem sind zwischen dem Flügelrahmen und dem Grundrahmen keine elastische, insbesondere gummielastische, Dichtungselemente vorhanden, so daß die Abdichtung des Zwischenraumes völlig vom einwandfreien dichten Ineinanderpassen aller Metallteile beider Rahmen abhängt. Das aber läßt sich mit Rücksicht auf die unvermeidlichen Fertigungstoleranzen bei der Herstellung der Rahmen und bei ihrer Montage nur unzulänglich erreichen. Als weiterer Nachteil kommt hinzu, daß bei diesem Aufsetzfenster die beiden Rahmen nur entlang ihrer drei freien Schenkel mit bestimmten Profilteilen aneinander anliegen und ineinandergreifen, und daß die mit den Scharnieren verbundenen Schenkel nur durch die Scharniere zusammengehalten werden, so daß jegliche Ungenauigkeit bei der Herstellung und beim Einbau der Scharniere entweder zum Klemmen oder zum Auseinanderklaffen dieser Schenkel führt.

Bei einem anderen bekannten Aufsetzfenster (DE-A-2719374) wird zwar für alle Schenkel eines Rahmens das gleiche Strangpreßprofil verwendet und sind die Scharniere verdeckt innerhalb des abgedichteten Zwischenraumes zwischen den beiden Rahmen eingebaut. Dort sind dafür aber auch die Scharniere als Doppelscharniere, d. h. als zweiachsige Scharniere mit einem Zwischenband, ausgebildet. Wegen ihres großen Raumbedarfes muß das Profil des mit ihnen verbundenen Schenkels des Grundrahmens in einer sehr umständlichen Bearbeitung mittels Sondermaschinen teilweise ausgefräst werden, damit die Scharniere überhaupt untergebracht werden können. Wegen der Doppelscharniere ist die Verbindung des Flügelrahmens mit dem Grundrahmen im geöffneten Zustand sehr labil, so daß der Flügelrahmen unter seinem Eigengewicht gegenüber dem Grundrahmen eine schiefe Stellung einnimmt. Dadurch werden die Zwischenbänder verwunden und auch die Endbänder verbogen. Außerdem erschwert diese labile Schamierverbindung das Schließen des Flügelrahmens, weil dabei der Flügelrahmen ohne Stützwirkung der Scharniere praktisch frei angehoben und dabei genau nach dem Grundrahmen ausgerichtet werden muß, ehe er an ihm angelegt und angerastet werden kann. Zur gegenseitigen Abdichtung der beiden Rahmen ist am Flügelrahmen eine zum Grundrahmen hin offene Nut vorhanden, in die ein streifenförmiges gummielastisches Dichtungselement eingelegt ist, das an dem vom Grundrahmen abgekehrten Nutgrund anliegt und seitwärts die Nut vollständig ausfüllt. Ein bei geschlossenem Flügelrahmen in diese Nut hineinragendes Profilteil des Grundrahmens drückt mit seinem freien Rand in Richtung der Normalen zur Rahmenebene gegen das Dichtungselement. Infolge dieser Andrückkraft wird das Dichtungselement seitwärts auseinandergedrückt, wodurch es eine Spreizkraft auf die außengelegene Nutwand ausübt. Da deren Rand mit einem Wulst versehen ist, der den Rand des in die Nut hineinragenden Profilteils des Grundrahmens von außen her hintergreift, vermindert die am Dichtungselement auftretende Druckkraft die Klemmkraft der einander hintergreifenden Profilteile. Umgekehrt wird beim Einfedern der außen gelegenen Nutwand über das Dichtungselement auf den Profilteil des Grundrahmens eine diesen zurückdrängende Kraft ausgeübt. Bei diesem Aufsetzfenster stehen demnach die Dichtwirkung und die Klemmwirkung miteinander im Widerstreit.

Bei einem anderen bekannten Aufsetzfenster (DE-U-7 007 213) dient das Dichtungselement gleichzeitig als Rastelement.

Der im Anspruch 1 angegebenen Erfindung liegt die Aufgabe zugrunde, ein Aufsetzfenster zu schaffen, das beim einfachen Aufbau und entsprechend geringen Fertigungskosten einen sicheren Verschluß und eine gute Abdichtung der beiden Rahmen untereinander gewährleistet.

Dadurch, daß an beiden Rahmen die Profilteile mit den Rastelementen um wenigstens die Schenkellänge der Scharniere von der Außenseite oder zum Beispiel von einer dort befindlichen Seitenwand entfernt liegen und einfache, d. h. einachsige Scharniere verwendet werden, können die Scharniere vollständig innerhalb der Umrißlinie des Aufsetzfensters untergebracht werden, ohne daß an einem der beiden Rahmen einer dieser Profilteile ab- oder ausgefräst werden muß. Dadurch bleibt die Klemmwirkung ringsum vollständig erhalten. Außerdem bleibt dadurch die Anlagefläche für das Dichtungselement ringsum vollständig erhalten. Dadurch, daß das Dichtungselement am leistenförmigen Profilteil des Flügelrahmens auf derjenigen Seite anliegt, die von den Rastelementen abgekehrt ist, und dadurch, daß das Dichtungselement den an den leistenförmigen Profilteil nach außen anschließenden Raum zwischen den beiden Rahmen ausfüllt, wird es beim Schließen des Flügelrahmens und dem dabei auftretenden vorübergehenden Ausfedern des leistenförmigen Profilteils elastisch zusammengedrückt. Diese elastische Vorspannkraft unterstützt das Zurückfedern des leistenförmigen Profilteils nach dem gegenseitigen Einrasten der Rastelemente. Außerdem erhöht es den Widerstand gegen ein unbeabsichtigtes Öffnen des Flügelrahmens. In dem Falle, daß das Dichtungselement ein geringes Übermaß gegenüber der lichten Höhe des Raumes zwischen den beiden Rahmen hat, werden diese Wirkungen noch verstärkt, wodurch sowohl ein dichter Abschluß wie auch eine gute Klemmwirkung zwischen den beiden Rahmen erreicht wird. Bei diesem Aufsetzfenster unterstützen sich demnach die Dichtwirkung und die Klemmwirkung gegenseitig.

Bei einer Ausgestaltung des Aufsetzfensters nach Anspruch 2 wird die elastische Nachgiebigkeit des leistenförmigen Profilteils erhöht, wodurch das Maß der gegenseitigen Überdeckung der Rastelemente vergrößert werden kann und somit ihre Klemmwirkung verstärkt werden kann. Durch eine Ausgestaltung des Aufsetzfensters nach Anspruch 3 wird das Schließen des Flügelrahmens und das Einrasten der Rastelemente erleichtert und, vor allem bei den mit den Scharnieren verbundenen Schenkeln, ein Anschnäbeln der aneinander vorbeigleitenden Profilteile vermieden.

Bei einem nach Anspruch 4 ausgestalteten Aufsetzfenster wird beim Schließen des Flügelrahmens das Dichtungselement zusätzlich abgestützt, so daß seine die Klemmwirkung der Rastelemente unterstützende Wirkung verstärkt wird.

Im folgenden wird die Erfindung anhand eines in den Zeichnungen dargestellten Ausführungsbeispieles näher erläutert. Es zeigen :
Figur 1 einen ausschnittweise dargestellten Querschnitt eines Aufsetzfensters gemäß der Erfindung im geschlossenen Zustand ;
Figur 2 den Querschnitt aus Fig. 1 im geöffneten Zustand des Aufsetzfensters ;
Figur 3 einen Querschnitt der mit den Scharnieren verbundenen Schenkel der beiden Rahmen des Aufsetzfensters im vollständig aufgeklappten Zustand.

Das Aufsetzfenster 10 hat als Hauptbauteile einen Grundrahmen 11, einen Flügelrahmen 12, wenigstens zwei Scharniere 13, eine Glasscheibe 14 im Flügelrahmen 12 und ein umlaufendes Dichtungselement 15.

Der Grundrahmen 11 wird aus vier StrangpreßProfilabschnitten mit untereinander gleichem Profil zusammengesetzt, von denen in Fig. 1 und 2 im wesentlichen nur die beiden Abschnitte dargestellt sind, die die beiden lotrecht ausgerichteten Schenkel 16 und 17 des Grundrahmens bilden. Diese Profilabschnitte haben einen kastenförmigen Profilteil 18 mit einem quadratischen Hohlraum 19 (Fig. 3). Wegen der notwendigen Halterung des betreffenden Teils des Strangpreßwerkzeuges ist der kastenförmige Profilteil 18 an einer Seite, hier an der dem Flügelrahmen 12 zugekehrten Seite, teilweise offen, wodurch eine T-Nut entsteht. Diese T-Nut wird durch den Bodenteil 21 und durch die beiden Seitenwände 22 und 23 begrenzt. An der Außenseite der Seitenwand 23 ist an der der Öffnung des Hohlraumes 19 benachbarten Kante ein Wulst 24 vorhanden, der die Querschnittsform eines Kreisabschnittes hat.

Die Profilabschnitte des Grundrahmens 11 haben außerdem einen rinnenförmigen Profilteil 25, dessen Bodenteil 26 auf der einen Seite von der einen Seitenwand 23 des kastenförmigen Profilteils 18 und auf der anderen Seite von einer Seitenwand 27 begrenzt wird. Die Seitenwand 27 ist etwas niedriger als die Seitenwand 23 und in ihrer oberen Hälfte nach außen hin leicht abgeschrägt. Auf der Oberseite des Bodenteils 26 ist ein Absatz 28 vorhanden. An diesem legt sich der Seitenrand des mit dem Grundrahmen 11 verbundenen Scharnierbandes 29 der Scharniere 13 an. Das andere Scharnierband 30 ist mit dem Flügelrahmen 12 verbunden.

Die Profilabschnitte des Grundrahmens 11 weisen auf der Unterseite ihrer ineinander übergehenden beiden Bodenteile 21 und 26 zwei mit Abstand nebeneinander verlaufende Rippen 32 mit halbrundem Querschnitt und an jedem der beiden Ränder je eine Rippe 32 mit rechteckigem Querschnitt auf, die untereinander bündig sind.

Die Profilabschnitte für den Grundrahmen 11 werden so auf Gehrung geschnitten und zusammengesetzt, daß der kastenförmige Profilteil 18 auf der der Durchblicköffnung zugekehrten Innenseite und dementsprechend der rinnenförmige Profilteil 25 auf der Außenseite des Grundrahmens 11 gelegen ist. Die vier Schenkel des Grundrahmens 11 werden an den Ecken in herkömmlicher Weise durch je einen Eckverbinder 20 zusammengehalten. Diese Eckverbinder werden von einem scharfkantigen gleichschenkeligen L-Profil in solcher Breite abgeschnitten, daß ihre Schenkel genau in den Hohlraum des kastenförmigen Profilteils 18 der Profilabschnitte des Grundrahmens 11 hineinpassen und darin festsitzen. Zusätzlich können die Profilabschnitte des Grundrahmens in den mit den Eckverbindem gemeinsamen Längenabschnitten an einer unauffälligen Stelle durch sogenannte Körnerschläge geringfügig einwärts verformt werden, so daß zumindest der Relbschluß mit den Eckverbindem erhöht wird, wenn nicht gar in geringem Umfange ein Formschluß erreicht wird.

Der Flügelrahmen 12 wird ebenfalls aus vier StrangpreB-Profilabschnitten mit untereinander gleichem Profil zusammengesetzt, von denen in Fig. 1 und 2 ebenfalls im wesentlichen nur die Abschnitte dargestellt sind, die die beiden lotrecht ausgerichteten Schenkel 33 und 34 des Flügelrahmens bilden. Diese Profilabschnitte werden ebenfalls durch je einen Eckverbinder 20 zusammengehalten.

DIe Profilabschnitte des Flügelrahmens 12 haben einen kastenförmigen Profiltell 35 mit einem quadratischen Hohlraum 36 (Fig. 3) für die Eckverbinder 20. Aus fertigungstechnischen Gründen ist der kastenförmige Profilteil an einer Seite, hier an der der Durchblicköffnung zugekehrten Innenseite, teilweise offen, wodurch eine T-Nut entsteht. Diese T-Nut wird durch die drei geschlossenen Seitenwände 37, 38 und 39 begrenzt. Die Seitenwand 37 ist bei geschlossenem Flügelrahmen dem Grundrahmen 11 zugekehrt. Auf ihrer Außenseite liegt das zweite Scharnierband 30 der Scharniere 13 an und ist mit ihm mittels nicht dargestellter Verbindungsefemente, im allgemeinen durch Niete, fest verbunden. Die Seitenwand 38 ist der Außenseite des Flügelrahmens 12 zugekehrt. Die Seitenwand 39 bildet den vom Grundrahmen 11 abgekehrten Abschluß des Hohlraumes 36.

An den kastenförmigen Profilteil 35 schließt sich nach der Innenseite des Flügelrahmens 12 hin ein U-förmiger Profilteil 41 an, der in der Ebene des Flügelrahmens eine nach dessen Innenseite hin offene Nut 42 bildet. Sie nimmt den Rand der Glasscheibe 14 auf, der mittels Dichtungsstreifen 40 oder einer Dichtungsmasse 40' abgedichtet ist. Der U-förmige Profilteil 41 deckt beI geschlossenem Flügelrahmen 12 den Grundrahmen 11 auf der Innenseite vollständig ab. Der Grund der Nut 42 wird durch die aus fertigungstechnischen Gründen teilweise offene Seitenwand des kastenförmigen Profilteils 35 gebildet. Von den beiden Seitenwänden 43 und 44 der Nut 42 stellt die dem Grundrahmen 11 zugekehrte Seitenwand 43 die Fortsetzung der Seitenwand 37 und die Seitenwand 44 die Fortsetzung der Seitenwand 39 des kastenförmigen Proflltells 35 dar.

Die Wandstärke der Seitenwände 43 und 44 ist etwas geringer als die der Seltenwände 37 und 39. Die Außenflächen der ineinander übergehenden Seitenwände 37 und 43 bzw. 39 und 44 sind dabei bündig. Der freie Längsrand der Seitenwände 43 und 44 Ist abgerundet.

An der AuBenseite des kastenförmigen Profiltells 35 schließt an der den Seitenwänden 38 und 39 gemeinsamen Kante ein bogenförmiger Profilteil 45 an, der einen Viertelkreisbogen beschreibt und anschließend in einem gewissen Abstand zur Seitenwand 38 parallel zu dieser verläuft. Dieser Abstand ist so gewählt, daß die eben auslaufende Außenseite des bogenförmigen Profilteils 45 bei geschlossenem Flügelrahmen 12 mit der Außenseite der Seitenwand 27 am Grundrahmen 11 fluchtet. Der freie Rand des bogenförmigen Profilteils 45 endet in einem solchen Abstand von der durch die Außenseite der Seitenwand 37 am kastenförmigen Profilteil 35 vorgegebenen Ebene, daß er bei einem Schwenkwinkel des Flügelrahmens 12 von etwa 90° gerade an der Seitenwand 27 des Grundrahmens 11 anliegt, wie es aus Fig. 3 ersichtlich ist.

An den Profilabschnitten des Flügelrahmens 12 ist auf der dem Grundrahmen 11 zugekehrten Seite ein leistenförmig vorspringender Profilteil 46 vorhanden. Seine Profilhöhe ist nur wenig kleiner als der lichte Abstand der Seitenwand 37 am Flügelrahmen 12 von dem gegenüberliegenden Profilteil des Grundrahmens, hier des Absatzes 28 am Bodenteil 26. Der leistenförmige Profilteil 46 ist von der Außenseite des Flügeirahmens 12 so weit entfernt, daß das Scharnierband 30 an der Seitenwand 37 ungekürzt angebracht werden kann, wenn sein Scharnierauge nahe an der Seitenwand 27 des Grundrahmens 11 steht. Die der Außenseite des Flügelrahmens 12 zugekehrte Wandfläche 47 des leistenförmigen Profils 46 ist eben. Auf der anderen Seite weist der leistenförmige Profilteil 47 einen Wulst 48 auf. Sein Querschnitt ist anfänglich kreisabschnittförmig. Bei der höchsten Profilerhebung schließt eine bis zum freien Ende des leistenförmigen Profilteils 46 verlaufende Zylinderfläche 49 an. Diese hat am freien Ende von der Schwenkachse der Scharniere 13 einen Abstand, der kleiner als der Abstand zwischen dieser Schwenkachse und dem Wulst 24 am kastenförmigen Profilteil 18 des Grundrahmens 11 ist.

Die Ausbildung und Anordnung des Wulstes 48 an den Profilabschnitten des Flügelrahmens 12 und die Ausbildung und Anordnung des Wulstes 24 an den Profilabschnitten des Grundrahmens 11 sind so aufeinander abgestimmt, daß bei geschlossenem Flügelrahmen (Fig. 1) jeweils der Wulst 48 den Wulst 24 in Öffnungsrichtung hintergreift und damit die Wülste 24 und 48 als Rastelemente der beiden Rahmen 11 und 12 wirken. Danach richtet sich zum Beispiel auch die Lage des kastenförmigen Profilteils 18 in Bezug auf den rinnenförmigen Profilteil 25 und in Bezug auf die Ausbildung der Scharniere 13 und die Anordnung der Scharnierbänder 29 und 30 am Grundrahmen 11 bzw. am Flügelrahmen 12. Danach richtet sich auch der Zuschnitt der Profilabschnitte sowohl für den Grundrahmen 11 wie auch für den Flügelrahmen 12, damit auch bei den nicht mit den Scharnieren 13 verbundenen Schenkeln der beiden Rahmen 11 und 12 die Wülste 24 und 48 als Rastelemente zusammenwirken können und ihre Klemmwirkung für die beiden Rahmen allseits gewährleistet ist. Das wird in Fig. 2 durch die Strichpunktlinien 51 und 52 verdeutlicht, die die Bewegungsbahn des Wulstes 48 der beiden Schenkel 33 und 34 des Flügelrahmens 12 darstellen, die - ohne elastische Verformung der leistenförmigen Profilteile 46 und der übrigen Teile der Rahmen - den Wulst 24 an den Schenkeln 16 und 17 des Grundrahmens 11 durchschneiden.

Das Dichtungselement 15 wird aus 4 Längenabschnitten eines Profilstranges aus einem gummielastischen Werkstoff zusammengesetzt, die an den auf Gehrung geschnittenen Enden miteinander verklebt sind. Die Querschnittsform ist näherungsweise ein Trapez, dessen eine Schmalseite rechtwinkelig zu den beiden parallelen Längsseiten ausgerichtet ist. In der Mitte befindet sich ein Hohlraum, um die Elastizität zu erhöhen.

Das Dichtungselement 15 liegt am Flügelrahmen 12 mit der kürzeren der beiden parallelen Längsseiten seines Querschnittes an der Seitenwand 37 des kastenförmigen Profilteils 35 sowie mit der dazu rechtwinkelig ausgerichteten Schmalseite an der außenliegenden ebenen Wandfläche 47 des leistenförmigen Profilteils 46 an und ist mit diesen Wandflächen verklebt. Die geneigte Schmalseite der Trapezform des Dichtungselementes 15 erstreckt sich bei geschlossenem Flügelrahmen bis an die Seitenwand 27 am Grundrahmen 11 hin. Die Dicke des Dichtungselementes 15 zwischen den beiden parallelen Längsseiten seines Querschnittes ist geringfügig größer als der lichte Abstand zwischen der Seitenwand 37 am Flügelrahmen 12 und der bei geschlossenem Flügelrahmen ihr gegenüberliegenden Oberseite des Bodenteils 26 am Grundrahmen 11. Diese Ausbildung und Anordnung des Dichtungselementes 15 bewirkt eine allseitige Abdichtung des Zwischenraumes zwischen dem Flügelrahmen 12 mit der Glasscheibe 14 und dem Grundrahmen 11 mit dem anschließenden, nicht dargestellten normalen Flügelrahmen und dessen Glasscheibe. Sie bewirkt außerdem, daß das Dichtungselement 15 bei geschlossenem Flügelrahmen zwischen den beiden Rahmen geringfügig elastisch zusammengedrückt wird und es dadurch eine entsprechende Vorspannkraft auf den leistenförmigen Profilteil 46 am Flügelrahmen 12 ausübt, die dessen Klemmwirkung gegenüber dem Grundrahmen erhöht.

## Patentansprüche

1. Aufsetzfenster (10) mit einem aus Strahgpreßprofilabschnitten und Eckverbindern (20) zusammengesetzten Grundrahmen (11), mit einem ebenfalls aus Strangpreßprofilabschnitten und Eckverbindern (20) zusammengesetzten Flügelrahmen (12), dessen Profilabschnitte in einer gemeinsamen Ebene eine nach der der Durchblicköffnung zugekehrten Innenseite des Flügelrahmens hin offene Nut für die Aufnahme einer Glasscheibe (14) aufweisen, mit Scharnieren (13) an einer Rahmenseite für die schwenkbare Verbindung des Flügelrahmens mit dem Grundrahmen, mit Rastelementen an beiden Rahmen und mit einem am Flügelrahmen angeordneten streifenförmigen gummielastischen Dichtungselement (15) für die Abdichtung zwischen dem Grundrahmen und dem Flügelrahmen, dadurch gekennzeichnet, daß am Flügelrahmen (12) an einer mindestens um die Schenkellänge der innerhalb der Umrißlinien des Aufsetzfenster angeordneten, einachsigen Scharniere (13) von der Außenseite entfernt gelegenen Stelle auf der dem Grundrahmen (11) zugekehrten Seite ein leistenförmig vorspringender Profilteil (46) vorhanden ist, welcher auf seiner der Innenseite des Flügelrahmens (12) zugekehrten Seite wenigstens ein Rastelement in Form eines Wulstes (48) und/oder einer Kerbe aufweist, daß am Grundrahmen (11) ein bei geschlossenem Flügelrahmen (12) einwärts neben dem leistenförmigen Profilteil (46) des Flügelrahmens (12) stehender Profilteil (18) vorhanden ist, der auf seiner dem leistenförmigen Profilteil. (43) zugekehrten Seite ebenfalls wenigstens ein Rastelement in Form eines Wulstes (24) und/oder einer Kerbe aufweist, daß die Rastelemente (48 bzw. 24) am Flügelrahmen (12) und am Grundrahmen (11) in ihrer Ausbildung und Anordnung so aufeinander abgestimmt sind, daß sie bei geschlossenem Flügelrahmen (12) einander in Öffnungsrichtung hintergreifen, und daß das Dichtungselement (15) an der vom Rastelement (48) abgekehrten Seite des leistenförmigen Profilteils (46) zumindest teilweise an diesem anliegt und eine Querschnittsform hat, die normal zur Rahmenebene wenigstens gleich oder geringfügig größer als der lichte Abstand zwischen den außerhalb des leistenförmigen Profilteils (46) gelegenen und einander zugekehrten Profilteilen (37 bzw. 26) am Flügelrahmen (12) und am Grundrahmen (11) ist.

2. Aufsetzfenster nach Anspruch 1, dadurch gekennzeichnet, daß der leistenförmige Profilteil (46) am Flügelrahmen (12) zwischen seinem Rastelement (48) und dem übrigen Profilteil des Flügelrahmens (43) eine schlanke, biegeelastische Querschnittsform hat.

3. Aufsetzfenster nach Anspruch 1 oder 2, dadurch gekennzeichnet, daß am leistenförmigen Profilteil (46) eine vom Rastelement (48) an bis zumindest annähernd zu seinem freien Ende verlaufende Rampenfläche vorhanden ist, die vorzugsweise als Zylinderfläche (49) ausgebildet ist, und die an dem mit den Scharnieren (13) verbundenen Schenkel (34) des Flügelrahmens (12) am Ende des leistenförmigen Profilteils (46) von der Schwenkachse der Scharniere (13) einen Abstand hat, der kleiner als der Abstand zwischen der Schwenkachse der Scharniere (13) und der ihnen zugekehrten Außenseite des Rastelementes (24) an der Wand (23) am Grundrahmen (11) ist.

4. Aufsetzfenster nach einem der Ansprüche 1 bis 3, dadurch gekennzeichnet, daß die Querschnittsform des Dichtungselementes (15) bei geschlossenem Flügelrahmen (12) sich bis zu einer vom leistenförmigen Profilteil (46) entfernt liegenden Seitenwand (27) des Grundrahmens (11) hin erstreckt.

## Claims

1. A secondary window (10) comprising a main frame (11) formed from assembled extruded profiled sections and corner connectors (20), a casement frame (12) likewise formed from assembled extruded profiled sections and corner connectors (20), the profiled sections of the casement frame (12) having, in a common plane, a groove for accommodating a pane of glass (14) the groove being open towards the inside of the casement frame facing the observation opening, hinges (13) on one side for the hinged connection of the casement frame to the main frame, locking elements on both frames, and a strip-shaped rubber-elastic sealing element (15) on the casement frame for sealing between the main frame and the casement frame, characterized in that, on the side of the casement frame (12) facing the main frame (11), at a position which is remote from the exterior by the arm-length of the uniaxial hinges (13) disposed within the confines of the secondary window, there is a strip-shaped projecting profiled member (46) comprising at least one locking element in the form of a bead (48) and/or a slot on Its side facing the interior of the casement frame (12), that on the main frame (11) there is a profiled member (18) which projects inwards adjacent the strip-shaped profiled member (46) of the casement frame (12) when the latter Is closed and likewise comprises at least one locking element in the form of a bead (24) and/br a slot on its side facing the strip-shaped profiled member (46), that the locking elements (48 and 24) on the casement frame (12) and on the main frame (11) respectively are constructed and arranged such that, when the casement frame (12) Is closed, they engage behind one another in the direction of opening, and that the sealing element (15), on the side of the strip-shaped profiled part (46) remote from the locking lement (48), rests at least partially against the profiled part (46) and has a cross-sectional shape which, perpendicularly to the plane of the frame, is at least the same as or slightly greater than the distance between opposed profiled members (37 and 26) of the casement frame (12) and of the main frame (11) respectively and located externally of the strip-shaped profiled member (46).

2. A secondary window as claimed in claim 1, characterized in that the strip-shaped profiled member (46) on the casement frame (12) has a slim, resilient cross-sectional shape between its locking element (48) and the other profiled member (43) of the casement frame.

3. A secondary window as claimed in claim 1 or 2, characterized in that on the strip-shaped profiled member (46) there is a sloping surface extending from the locking element (48) at least approximately to its free end, the sloping surface preferably being formed as a cylindrical surface (49) and being, at the arm (34) of the casement frame (12) connected to the hinges (13) at the end of the strip-shaped profiled member (46), at a distance from the pivot axis of the hinges (13) which is smaller than the distance between the pivot axis of the hinges (13) and the outer side of the locking element (24) facing the hinges and on the all (23) on the main frame (11).

4. A secondary window as claimed in one of claims 1 to 3, characterized in that the cross-sectional shape of the sealing element (15) extends to a lateral wall (27) of the base frame (11) remote from the strip-shaped profiled member (46) when the casement frame (12) is closed.

## Revendications

1. Survitrage rapporté (10) avec un châssis de base (11) constitué de tronçons de profilés extrudés et de raccords d'angle (20), avec un châssis de battant (12) également constitué de tronçons de profilés extrudés et de raccords d'angle (20), dont les tronçons de profilés présentent dans un plan commun, pour recevoir une vitre (14), une rainure ouverte vers le côté intérieur du châssis de battant dirigé vers l'ouverture de vue, avec des charnières (13) sur un côté du châssis pour l'assemblage pivotant du châssis de battant avec le châssis de base, avec des éléments d'enclenchement sur les deux châssis et avec un élément d'étanchéité (15) en forme de bande ayant l'élasticité du caoutchouc disposé sur le châssis de battant pour assurer l'étanchéité entre le châssis de base et le châssis de battant, caractérisé en ce qu'une partie profilée (46) en saillie en forme de nervure se trouve sur le châssis de battant (12) en un emplacement éloigné du côté extérieur, du côté dirigé vers le châssis de base (11), d'au moins la longueur de branche des charnières (13) à un seul axe disposées à l'intérieur des lignes de contour de la survitrage rapportée, partie qui comporte, sur son côté dirigé vers le côté intérieur du châssis de battant (12), un élément d'enclenchement en forme de bourrelet (48) et/ou d'encoche, en ce qu'une partie profilée (18) dirigée vers l'intérieur à côté de la partie profilée (46) en forme de nervure lorsque le châssis de battant (12) est fermé se trouve sur le châssis de base (11), cette partie comportant, sur son côté dirigé vers la partie profilée (43) en forme de nervure, également un élément d'enclenchement en forme de bourrelet (24) et/ou d'encoche, en ce que les éléments d'enclenchement (48, 24) du châssis de battant (12) et du châssis de base (11) sont accordés l'un à l'autre dans leur agencement et leur disposition de manière à venir en prise mutuelle pour le sens d'ouverture lorsque le châssis de battant (12) est formé, et en ce que l'élément d'étanchéité (15) s'applique au moins partiellement sur la partie profilée (46) en forme de nervure du côté situé à l'opposé de l'élément d'enclenchement (48) et présente une forme de section qui, normalement au plan des châssis, est au moins aussi grande ou légèrement supérieure à la distance libre entre les parties profilées (37, 26) situées à l'extérieur de la partie profilée (46) en forme de nervure et dirigées l'une vers l'autre sur le châssis de battant (12) et sur le châssis de base (11).

2. Survitrage rapporté selon la revendication 1, caractérisé en ce que la partie profilée (46) en forme de nervure du châssis de battant (12) présente, entre son élément d'enclenchement (48) et la partie profilée restante du châssis de battant (43), une forme de section élancée élastique en flexion.

3. Survitrage rapporté selon la revendication 1, 2, caractérisé en ce que sur la partie profilée (46) en forme de nervure se trouve une surface de rampe s'étendant depuis l'élément d'enclenchement (48) jusqu'à son extrémité libre, au moins approximativement, cette surface étant réalisée de préférence sous forme de surface cylindrique (49) et étant, suivant la branche (34) du châssis de battant (12) assemblée avec les charnières (13), à l'extrémité de la partie profilée (46) en forme de nervure, à une distance de l'axe de pivotement des charnières (13), inférieure à la distance entre l'axe de pivotement des charnières (13) et le côté extérieur, dirigé vers elles, de l'élément d'enclenchement (24) de la paroi (23) du châssis de base (11).

4. Survitrage rapporté selon l'une des revendications 1 à 3, caractérisé en ce que la forme de section de l'élément d'étanchéité (15) s'étend, lorsque le châssis de battant (12) est fermé, jusqu'à une paroi latérale (27) du châssis de base (11) éloignée de la partie profilée (46) en forme de nervure.
